# EUROPÄISCHE PATENTANMELDUNG

(11) **EP 2 570 050 A1**
(43) Veröffentlichungstag der Anmeldung: **20.03.2013**
(21) Anmeldenummer: 11007546.2
(22) Anmeldetag: 16.09.2011
(51) Int. Cl.: A47B 57/58, A47F 5/00

(54) **Warentrenner für Regaletagen**

(71) Anmelder: Nilsson, Rickard, 65558 Balduinstein (DE)
(72) Erfinder: Nilsson, Rickard, 65558 Balduinstein (DE)
(74) Vertreter: Mill, Andreas

(57) **Zusammenfassung**

Ein Ausführungsbeispiel der Erfindung wird an Hand der Figur 4. gezeigt, wobei der Warentrenner in dem Warenrutschblech auf der vorderen unteren Seite mit der Verlängerung in der entsprechenden Öffnung des Warenrutschbleches und mit der Verlängerung auf der hinteren Seite in der entsprechenden Öffnung des Warenrutschbleches eingefügt ist und von dem Bügel bzw. Ring bzw. Klammer dort fixiert wird.

## Beschreibung

Bei üblichen Regalsystemen und Rutschregalsystemen verfügen die Warentrenner bzw. Fachteiler nicht über ausreichend seitliche Führung und geben bei erhöhtem Warendruck nach. Teilweise bestehen die Fachteiler aus einzelnen nebeneinander eingesteckten Elementen, die nicht miteinander fest verbunden sind und so die Warenetage in sich instabil wird (DE196 09 432). Bisherige Regale bzw. Regaletagen verfügen über Einsätze mit offenen Nutleisten, in welche die Fachteiler in Form von Bügeln einzusetzen sind (US 6, 116, 436). Auch bei diesen Systemen bieten die Fachteiler den Produkten keinen ausreichenden Seitenhalt. Niedrige Produkte rollen oder rutschen unter den Bügeln seitlich durch. Die Bügel als Fachteiler würden nur in der offenen Nutleiste eingesteckt keinen ausreichenden Halt finden, so dass bei diesem System (US 6, 116, 436) zusätzliche und in der Herstellung aufwendige Vorkehrungen, wie Löcher zum Einstecken der Bügel, geschaffen werden müssen, damit die Bügel auch horizontal fixiert werden. Bei bekannten Systemen ist das Einsetzen der Bügel kompliziert, da sie meist mit zwei Händen zusammengedrückt werden müssen um durch die Nuten zu passen und gleichzeitig in die Löcher eingesetzt werden müssen (US 6, 116, 436). Diese Probleme löst das EP1455620. EP1455620 gewährleistet ein variables System in Etagen von Regalen und insbesondere von Rutschregalen nach der "First in-First out" Methode. Es können so sämtliche erdenklichen Stückwaren unter permanenter Gewährleistung der Rutschfähigkeit präsentiert werden. Weiterhin gewährleistet EP1455620 Stabilität über die gesamte Regaletagenbreite, sodass ein Verrutschen der Warentrenner und der gelagerten Waren ausgeschlossen ist. Die Fachteiler bzw. Warentrenner sind bei diesem System einfach nur mit einer Hand einsetzbar.

Weiterhin sind Systeme bekannt, mit welchem die Vorteile des EP1455620 als Nachrüstsystem in bestehende Systeme, gleichgültig welcher Ausgestaltung, nachgerüstet werden können.

Diese Systeme verwenden Warenrutschbleche, welche rechtwinklige Aufkantungen an der vorderen Seite und an der hinteren Seite aufweisen, wobei die Aufkantung an der vorderen Seite mit einer aufgesetzten U-Leiste versehen ist, die mit kreisrunden, bzw. ovalen, bzw. rechteckigen oder viereckigen Öffnungen in regelmäßigen Abständen knapp über dem Boden des Warenrutschbleches versehen sind, und die Aufkantungen an der hinteren Seite rechteckige Aussparungen aufweisen, die den Öffnungen auf der vorderen Seite exakt gegenüberliegen. Diese Systeme arbeiten wie EP1455620 im Wesentlichen mit Warentrennbügeln zur Schaffung der Warenbahnen.

Die Verwendung von Warentrennbügeln bei Rutschregalen hat bei Produkten, die die Höhe des Trennbügels nicht erreichen, die Folge dass diese Produkte in den von den Bügeln geschaffenen Warenschienen umfallen. Beim Herunterrutschen drücken die oberen Produkte die unteren auf die benachbarten Bahnen, insbesondere wenn diese leer sind.

Des Weiteren sind Systeme bekannt, bei welchen Warentrenner in Form von Platten seitlich nacheinander auf Schienen eingeführt werden. Diese Systeme haben den Nachteil, dass die Warentrenner nicht seitlich fixiert sind und auch nicht einzeln einsetz- und herausnehmbar sind. Ebenfalls sind Systeme bekannt, bei welchen Warentrennplatten in Öffnungen oder Schlitze in der Regaletage eingesteckt werden. Hier liegt der Nachteil darin, dass die Warentrennplatten nicht nach oben fixiert sind.

Diese Probleme werden mit den im Patentanspruch aufgeführten Merkmalen gelöst.

Mit der Erfindung soll erreicht werden, dass ein einfach einsetzbarer Warentrenner mit effektiver Arretierung ohne Werkzeugeinsatz und effektiver Seitenführung geschaffen wird und eine Layoutveränderung der Warenrutschbahnen möglich ist, ohne dass alle Warentrenner herausgenommen werden müssen.

Die im Patentanspruch beschriebene Ausformung des Warentrenners (Fig. 1) hat den Vorteil, dass die Platte zunächst auf der einen Seite mit der Verlängerung in die entsprechende Öffnung des vorhandenen Warenrutschblechs eingesteckt werden kann (Fig. 2). Die unterschiedlichen Grundlängen auf der unteren Seite mit den Verlängerungen und der Warentrennplatte selbst gewährleistet, dass die Warentrennplatte in der Öffnung so weit durchgesteckt werden kann, dass sie nach Herabsetzen auf das Warenrutschblech ebenfalls in die gegenüberliegende Öffnung eingesteckt wird (Fig. 3). Durch das vorhandene Spiel zwischen Warenrutschblech und der Warentrennplatte kann diese jederzeit wieder aus dem Warenrutschblech herausgenommen werden.

Der/die im Patentanspruch beschriebene Bügel bzw. Ring bzw. Klammer hat den Vorteil, dass diese/r im auf der Verlängerungsplatte abgelegten Zustand exakt in den Raum zwischen Warentrennplatte und Warenrutschblech passt (Fig. 4). Dort fixiert diese(r) die Warentrennplatte im Warenrutschblech. Zum Herausnehmen wird der Bügel bzw. Ring nach oben bewegt und gibt so die Warentrennplatte wieder frei. Ein weiterer Vorteil liegt darin, dass sowohl Einsetzen als auch Herausnehmen von einer Person und einhändig ausgeführt werden kann. Dies ermöglicht auch eine einfache Reinigung.

Die im Patentanspruch beschriebene Öffnung auf der einen Seite des Warentrenners kann in Form einer Durchbohrung, eines Loches, eines Schlitzes oder einer Schiene ausgeführt werden.

Die im Patentanspruch beschriebenen Merkmale haben den Vorteil, dass der Warentrenner im eingesetzten Zustand auch seitlich fixiert ist und nicht wegkippt. Durch die vorteilhafte Ausgestaltung als durchgängige Platte werden Rutschbahnen geschaffen, in welchen die Produkte nicht umfallen. Desweiteren ist durch die Durchgängigkeit in der Ausformung gewährleistet, dass Produkte gleich welcher Größe nicht auf die benachbarte Bahn gedrückt werden.

Weiterhin haben die im Patentanspruch beschriebenen Merkmale den Vorteil, dass die Form des Warentrenners in verschiedenen geometrischen Formen ausgestaltet werden kann, gegebenenfalls auch als Bügel mit entsprechend angebrachten Platten, sofern die Grundform, beschrieben im Patentanspruch, von dem Warentrenner aufgenommen wird.

Die im Patentanspruch beschriebenen Merkmale haben den Vorteil, dass ein einfach einsetzbarer Warentrenner mit effektiver Arretierung ohne Werkzeugeinsatz und effektiver Seitenführung geschaffen wird und eine Layoutveränderung der Warenrutschbahnen möglich ist, ohne dass alle Warentrenner herausgenommen werden müssen.

Ein weiterer Vorteil der beschriebenen Merkmale liegt darin, dass die Erfindung in allen festen Werksoffen ausgeführt werden kann, so zum Beispiel auch in Edelstahl, was die Einsatzfähigkeit im Tiefkühl-, Medizin- und Lebensmittelbereich ermöglicht. Je nach verwendetem Werkstoff ist so die Einsatzfähigkeit in Haushalt, Gewerbe oder Industrie möglich.

## Patentansprüche

1. Warentrenner für Regaletagen, gefertigt aus festem Werkstoff wie Metall, Kunststoff, Holz, **dadurch gekennzeichnet, dass** dieser eine Grundform aufweist, die auf der einen unteren Seite eine kleinere Verlängerung aufweist, die in kreisrunde, bzw. ovale, bzw. rechteckige bzw. viereckige Öffnungen von vorhandenen Regaletagen einpasst, und auf der anderen unteren Seite eine größere senkrechte Verlängerung aufweist, die in die gegenüberliegenden, auch rechteckigen Öffnungen von vorhandenen Regaletagen einpasst, wobei die Grundlänge mit den Verlängerungen auf der unteren Seite mit den vorhandenen Regaletagen korrespondiert und dort länger ausgestaltet ist als die Grundläge des Warentrenners auf der oberen Seite, weiterhin **dadurch gekennzeichnet, dass** dieser an einem Ende eine Öffnung aufweist, in welche ein Bügel, bzw. ein ovaler Bügel, bzw. ein Ring, bzw. eine Klammer aus festem Werkstoff wie Metall, Kunststoff Holz eingearbeitet wird, nach oben und unten auf der äußeren Seite beweglich , und in der Größe und im Durchmesser so ausgestaltet, dass im aufliegenden Zustand auf der Verlängerung die Warentrennplatte um die Differenz der Länge zwischen Warentrennplatte auf der oberen Seite und Regaletage verlängert wird.
